# EUROPÄISCHE PATENTSCHRIFT

(11) **EP 0 114 071 B1**
(45) Veröffentlichungstag und Bekanntmachung des Hinweises auf die Patenterteilung: **20.07.1988**
(21) Anmeldenummer: 84100348.6
(22) Anmeldetag: 14.01.1984
(51) Int. Cl.: H01H 61/013

(54) **Temperaturwächter**
Temperature control device
Dispositif de contrôle de température

(30) Priorität: 15.01.1983 DE 8300960 U
(43) Veröffentlichungstag der Anmeldung: 25.07.1984
(73) Patentinhaber: Fritz Eichenauer GmbH & Co. KG, D-76870 Kandel (DE)
(72) Erfinder: Roller, Hanno, D-6744 Kandel (DE); Starck, Roland, D-6729 Rülzheim (DE)
(74) Vertreter: Dipl.-Ing. Heiner Lichti Dipl.-Phys. Dr.rer.nat. Jost Lempert Dipl.-Ing. Hartmut Lasch

(56) Entgegenhaltungen:
- DD-A- 119 497
- DE-A- 2 113 388
- DE-A- 2 907 763
- DE-A- 2 927 475
- US-A- 4 365 225

## Beschreibung

Die Erfindung betrifft einen Temperaturwächter mit einem mit einer ersten Anschlußzunge versehenen feststehenden Kontakt und einem mit diesem zusammenwirkenden, mit der ihm zugehörigen zweiten Anschlußzunge verbundenen beweglichen Kontakt, mit einem den beweglichen Kontakt vom feststehenden Kontakt abhebenden Bimetallelement und mit einem zu dem aus den beiden genannten Kontakten gebildeten Schaltkontakt parallel geschalteten PTC-Widerstand, der an einer der Anschlußzungen anliegt und dort durch elastische Klemmung gehalten ist.

Ein gattungsgemäßer Temperaturwächter ist aus der DE-A-2 113388 bekannt. Der bekannte Temperaturwächter ist in einem Gehäuse eingesetzt, wobei im Einschubbereich des Gehäuses zwischen den beiden Anschlußlaschen ein PTC-Element angeordnet ist. Das PTC-Element kann weiter durch eine eingelegte Feder gehalten werden. Der bewegliche Kontakt ist vom feststehenden Kontakt abhebbar, indem er über das Bimetallelement mit der ihm zugehörigen Anschlußzunge verbunden ist.

Das Gehäuse und damit das PTC-Element sind mit einer Abdichtmasse abgedichtet. Das PTC-Element dient dazu, den Schalter, nachdem dieser durch eine Übertemperatur oder einen Überstrom des durch ihn geschützten Geräts in den Öffnungszustand gebracht worden ist, offen zu halten, solange nicht die Stromzufuhr extern abgestellt wurde.

Abgesehen davon, daß die Eindichtung eines PTC-Steines diesen in seinem Verhalten und seiner Kennlinie nachteilig verändern kann, so daß die ursprünglich vorgesehene Funktion nicht mehr gewährleistet ist, sind PTC-Elemente empfindliche Elemente und können leicht brechen. Dies kann während des Gebrauchs, aber auch schon während der Herstellung auftreten. Aus diesem Grunde ist man bestrebt, den empfindlichen PTC-Stein erst möglichst spät mit dem zu schützenden Gerät in Verbindung zu bringen. Auch soll dies in einfacher und bequemer Weise geschehen können. Weiterhin kann es beim Transport eines mit einem Temperaturwächter versehenen Heizkörpers vom Hersteller desselben zum Weiterverarbeiter, der diesen beispielsweise in einen Fön oder in ein sonstiges elektrisches Gerät einbaut, zu einer Beschädigung des PTC-Elements kommen. Es muß dann der gesamte Temperaturwächter, der angepunktet oder angenietet ist, entfernt und ausgetauscht werden.

Der Erfindung liegt die Aufgabe zugrunde, einen gattungsgemäßen Temperaturwächter derart weiter zu entwickeln, daß er bei elektrischen Heizkörpern einsetzbar ist, schnell anspricht und sein Widerstandselement in einfacher und bequemer Weise auswechselbar ist, dennoch aber zuverlässig an der Kontaktzuuge, an der es anliegt, gehalten ist.

Erfindungsgemäß wird die genannte Aufgabe bei einem Temperaturwächter der eingangs genannten Art dadurch gelöst, daß der PTC-Widerstand gegen die erste Anschlußzunge durch einen an der zweiten Anschlußzunge befestigten, von dort unterhalb die erste Anschlußzunge ragenden Federstreifen gedrückt wird, der in dem den PTC-Widerstand an die Anschlußlasche andrückenden Bereich eine dem PTC-Widerstand zugewandte konvexe Ausprägung aufweist.

Durch die erfindungsgemäße Ausgestaltung kann in einfacher und bequemer Weise erreicht werden, daß der PTC-Stein erst spät und insbesondere erst dann in den Temperaturwächter eingebracht wird, nachdem dieser mit einem elektrischen Heizkörper verbunden ist, was durch Punkten oder Nieten erfolgt, wobei, insbesondere wenn dies automatisiert erfolgt, ein PTC-Stein, wenn er schon früher eingesetzt worden wäre, leicht beschädigt werden könnte. Darüberhinaus erlaubt die Erfindung, daß möglicherweise beim Transport von mit Temperaturwächtern versehenen Heizkörpern vom Hersteller zum Weiterverarbeiter, die diese in ein elektrisches Gerät einbauen, beschädigte PTC-Elemente relativ einfach und bequem ausgetauscht werden können. Hierzu kann der Lieferer des Heizkörpers sogleich eine gewisse Anzahl PTC-Elemente separat zum Ersatz von nie auszuschließenden Beschädigungen mitliefern. Hierdurch wird ein Hin- und Hersenden derartiger beschädigter Heizkörper zwischen Weiterverarbeiter und Hersteller vermieden, indem einfach ein Austausch des Steines erfolgt. Gleiches kann ggfls. auch bei beim Endnutzer beschädigten Geräten geschehen, wodurch die Gewährung von Garantieleistungen vereinfacht wird. Die trotz dieser Auswechselbarkeit zuverlässige Auskopplung der durch das PTC-Element erzeugten Wärme wird durch die konvexe Ausprägung des das PTC-Element gegen eine Anschlußzunge drückenden Federstreifen erreicht, wodurch das PTC-Element gegen diesen eben angedrückt wird, was für die optimale Auskopplung der Warme wichtig ist.

Weiter bildungen der Erfindung ergeben sich aus den Unteransprüchen. Ein Ausfühungsbeispiel des erfindungsgemäßen Temperaturwächters wird nach stekend im einzelnen erläutert. Dabei zeigt:

Figur 1 eine Ausführungsform des erfindungsgemäßen Temperaturwächters in Seitenansicht;

Figur 2 einen Schnitt durch die

Ausführungsform in der Fig. 1 entlang der Linie 11 - II;
Figur 3 ein Schaltbild eines Temperaturwächters Zusammen mit einem Verbracher;
Figur 4 eine Ausgestaltung des erfindungsgemäßen Temperaturwächters;
Figur 5 einen Teil der Ausgestaltung nach Fig. 4 im Längsschnitt; und
Figur 6 einen Schnitt entlang XI -XI der Fig. 5.

Der in der Fig. 1 dargestellte offene Temperaturwächter 1 ohne Gehäuse weist Anschlußzuugen 2 auf, die an einem Isolierteil 3 des Temperaturwächters 1 festgelegt sind. Es ist weiterhin eine Kontaktanordnung vorhanden, die aus einem mit einer Anschlußzunge 2 elektrisch verbundenen und durch diese gehaltenen streifenförmigen Bimetallelement 5 besteht, an dessen Ende ein knopfartiger beweglicher Kontakt 5' befestigt ist. Dem Kontakt 5' ist ein feststehender Kontakt 4 zugeordnet, der an der anderen Anschtußzunge 2' befestigt ist. An der Anschlußzunge 2 ist ein Federstreifen 7 befestigt, indem er mit einem umgebogeuen Ende 8 auf die Anschtßzunge 2 aufgepunktet ist. Der Federstreifen 7 ragt von dort bis unterhalb Anschlußzunge 2', wobei er unter auf die Anschlußzunge 2' hin gerichteter Federwirkung steht.

Zwischen der Zunge 2' und dem Federstreifen 7 ist eine PTC-Widerstandstablette 6 angeordnet. Der Federstreifen 7 weist eine dem PTC-Element 6 zugewandte konvexe Ausprägung 12 auf. Das PTC-Element wird so lediglich unter der Federwirkung des Federstreifens 7 flach gegen die Zunge 2' gedrückt und festgehalten. Das PTC-Element 6 kann um die konvexe Ausprägung 12 derart kippen und sich einstellen, daß es eben und flach an der Zunge 2' vollflächig und waagerecht anliegt. Dies ergibt einerseits eine optimale Wärmeauskopplung und andererseits eine optimale elektrische Kontaktierung, so daß die Funktion des Temperaturwächters bestens gewährleistet ist. Dennoch bleibt eine einfache und bequeme Austauschbarkeit des PTC-Elements gewährleistet.

Der Temperaurwächter 1 wird in der aus der Fig. 3 ersichtlichen Weise in Reihe mit einem Verbraucher 9, wie einem Heizgerät od.dgl. geschaltet. Aus der Schaltskizze der Fig. 3 ist ersichtlich, daß das PTC-Element 6 zur Kontaktanordnung parallel geschaltet ist, diese also überbrückt. Wird nun Strom angelegt, so fließt dieser von einer Anschlußzunge, beispielsweise 2, über das Bimetallelement 5, den an diesem befestigten beweglichen Kontakt 5', zum feststehenden Kontakt 4 und von diesem zur Anschlußzunge 2' und von dort zum Verbraucher 9, der dann beispielsweise beheizt wird. Tritt nun ein Fehler auf, beispielsweise wird der Verbraucher 9 über eine gewisse Grenze hinaus überhitzt, so öffnet das Bimetallelement 5 des Temperaturwächters 1, der - wie üblich - in der Nachbarschaft zum Verbraucher 9 angeordnet wird, die Kontaktanordnung 4, 5', hebt also den beweglichen Kontakt 5' vom feststehenden Kontakt 4 ab. Der Stromfluß durch die Kontaktanordnung wird daher unterbrochen. Aufgrund der vom Verbraucher 9 abgegebenen Umgebungswärme hat auch der PTC-Widerstand eine solch geringe Leitfähigkeit, daß über ihn Praktisch kein Strom mehr zum Verbraucher 9 fließt. Der Verbraucher 9 wird so nicht mehr belastet und die Temperatur im Verbraucher sinkt ab. Mit Absinken der Temperatur erhöht sich aber die Leitfähigkeit im PTC-Element 6, wodurch sich dieses selbst erwärmt und sich mit einem geringen Stromfluß und diesem entsprechender Erwärmung stabilisiert, wobei die Temperaturabgabe an die Umgebung, insbesondere im dargestellten Ausführungsbeispiel zum feststehenden Kontakt 4 und von diesem abstrahlend auf das Bimetallelement 5 derart ist, daß die Kontaktanordnung 4, 5' weiterhin geöffnet bleibt.

Der Verbraucher kann daher nicht überlastet werden. Eine nennenswerte Abgabe von Wärme vom Verbraucher oder Heizkörper 9 ist daher nicht möglich. Erst nach Abschalten des Verbrauchers 9 von Hand fließt auch durch das PTC-Element 6 kein Strom mehr, so daß dieses sich abkühlt und das Bimetallelement 5 die Kontaktanordnung 4, 5' schlieBt und der Verbraucher nach einer gewissen Zeit, insbesondere nach einer Überprüfung der Fehlerquelle wieder genutzt werden kann. Der bei geöffneter Kontaktanordnung durch das PTC-Element 6 erfolgende Stromfluß kann dabei in geeigneter Weise gewählt werden.

Während bei der Ausgestaltung nach den Fig. 1 und 2 das PTC-Element 6 lediglich zwischen der Anschlußlasche 2' und des Federstreifens 7 festgeklemmt ist, kann es, falls dies notwendig ist, beispielsweise dann wenn das Gerät, in dem der Temperaturwächter 1 eingesetzt wird, Erschütterungen ausgesetzt wird, noch sicherer befestigt sein. Das PTC-Element 6 kann gegen Verrutschen zusätzlich durch einen ihn und die ihn kontaktierenden Teile umhüllenden Schrumpfschlauch oder ein Gehäuse aus Kunststoff gesichert sein.

Ju der Ausgestaltung den Figuren 4 bis 6 sind joweit gleiche Teile vorhanden sind, diese mit gleichen Bezugszeichen wie bisker bezeichnet. Auch hier weist der das PTC-Element 6 gegen die Auschlußzunge 2' drückende Federstreifen 7 unterhalb des PTC-Elements eine konvexe Ausprägung 12 auf, die einzig an dem PTC-Element 6 anliegt und mit der der Federstreifen 7 das PTC-Element 6 gegen die Anschlußzunge 2' drückt. Bei der Ausgestaltung nach den Figuren 4 bis 6 ist weiterhin der Federstreifen 7 in ein topfförmiges Kunststoffteil eingeformt, wobei einerseits die Masse des Kunststoffteils 13 der Ausprägung 12 auf deren konkaver Seite folgt, während die konvexe Seite der Ausprägung 12 frei im Inneren des Teils 13 liegt. Hieramf ist das PTC-Element gesetzt, is wird also durch die topfförmig Ausgestaltung des Kunststoffteils 13 in seitlicher Richtung gehalten. Der Federstreifen 7 ist mit seinem Anschlußteil 8 bei 14 an der Anschlußzunge 2 festgepunktet. Der für das Teil 13 verwendete Kunstoff ist Ryton.

## Patentansprüche

1. Temperaturwächter mit einem mit einer ersten Anschlußzunge (2') versehenen feststehenden Kontakt (4) und einem mit diesem zusammenwirkenden, mit der ihm zugehörigen zweiten Anschlußzunge (3) verbundenen beweglichen Kontakt (5'), mit einem den beweglichen Kontakt vom feststehenden Kontakt abhebenden Bimetallelement (5) und mit einem zu dem aus den beiden genannten Kontakten (4, 5') gebildeten Schaltkontakt parallel geschalteten PTC-Widerstand (6), der an einer der Anschlußzungen (2') anliegt und dort durch elastische Klemmung gehalten ist, dadurch gekennzeichnet, daß der PTC-Widerstand (6) gegen die erste Anschlußzunge (2') durch einen an der zweiten Anschlußzunge (2) befestigten, von dort unterhalb die erste Anschlußzunge (2') ragenden Federstreifen (7) gedrückt wird, der in dem dun PTC-Widerstand (6) an die Anschlußlaschen (2') andrückenden Bereich eine dem PTC-Widerstand (6) zugewandte, konvexe Ausprägung (12) aufweist.

2. Temperaturwächter nach Anspruch 1, dadurch gekennzeichnet, daß der Federsteifen (7) mit einem abgebogenen Ende (8) an einer Anschlußzunge (2 bzw. 2') aufgepunktet ist.

3. Temperaturwächter nach Anspruch 1 oder 2, dadurch gekennzeichnet, daß der Federstreifen (7) aus nicht rostendem Federstahl besteht.

4. Temperaturwächter nach einem der vorangehenden Ansprüche, dadurch gekennzeichnet, daß ein Schrumpfschlauch (10) eine Anschlußzunge (2 bzw. 2'), den PTC-Widerstand (6) sowie ein Ende des Federstreifens (7) umfaßt.

5. Temperaturwächter nach einem der Ansprüche 1 bis 3, dadurch gekennzeichnet, daß der PTC-Widerstand mittels eines topfförmigen Kuntstoffteils (13) seitlich festgelegt ist.

6. Temperaturwächter nach Anspruch 5, dadurch gekennzeichnet, daß das Kunststoffteil (13) wärmebeständig ist.

7. Temperaturwächter nach Anspruc 5 oder 6, dadurch gekennzeichnet, daß das Material des Kunststoffteils (13) der Ausprägung (12) des Federstreifens (7) auf deren konkaver Seite folgt, während die konvexe Seite der Ausprägung (12) frei im Inneren des Halteteils (13) liegt.

## Claims

1. Thermostat with a fixed contact (4) provided with a first connecting tongue (2') and with a movable contact (5') cooperating therewith and connected to its associated second connecting tongue (3), with a bimetallic element (5) raising the movable contact from the fixed contact and with a PTC-resistor (6) connected in parallel to the switching contact formed from said two contacts (4, 5'), said resistor engaging against one of the connecting tongues (2') and is held there by elastic clamping, characterized in that the PTC-resistor (6) is pressed against the first connecting tongue (2') by a spring strip (7) fixed to the second connecting tongue (2) and projecting from there below the first connecting tongue (2'), said spring strip having in the area pressing the PTC-resistor (6) against connecting tongues (2'), a convex stamped out portion (12) facing the PTC-resistor (6).

2. Thermostat according to claim 1, characterized in that the spring strip (7) is spot- welded with a downwardly bent end (8) to a connecting tongue (2) or (2').

3. Thermostat according to claims 1 or 2, characterized in that the spring strip (7) is made from stainless spring steel.

4. Thermostat according to one of the preceding claims, characterized in that a shrinkage hose (10) embraces a connecting tongue (2) or (2'), the PTC-resistor (6) and one end of the spring strip (7).

5. Thermostat according to one of the claims 1 to 3, characterized in that the PTC-resistor is laterally fixed by means of a cup-shaped plastic part (13).

6. Thermostat according to claim 5, characterized in that the plastic part (13) is heat- resistant.

7. Thermostat according to claims 5 or 6, characterized in that the material of the plastic part (13) follows the stamped out portion (12) of spring strip (7) on the concave side thereof, whilst the convex side of the stamped out portion (12) is located free in the interior of holding part (13).

## Revendications

1. Contrôleur de température avec un contact fixe (4) muni d'une première languette de raccordement (2') et un contact mobile (5') qui coopère avec ledit contact fixe et est relié à la seconde languette de raccordement (3), avec un élément bimétallique (5) soulevant le contact mobile du contact fixe, et avec une résistance CPT (6) montée en parallèle avec un contact de commutation constitué par les deux contacts (4, 5') précités, laquelle est appliquée contre l'une des languettes de raccordement (2') et y est maintenue par un serrage élastique, caractérisé en ce que la résistance CPT (6) est poussée contre la première languette de raccordement (2') par une lame de ressort (7) qui est fixée sur la seconde languette de raccordement (2) d'où elle dépasse audessous de la,première languette de raccordement (2') et qui présente, dans la zone d'application de la résistance CPT (6) contre la languette de raccordement (2'), une courbure convexe (12) dirigée vers la résistance CPT (6).

2. Contrôleur de température selon la revendication 1, caractérisé en ce que la lame de ressort (7) est soudée par points, avec une extrémité repliée (8), sur une languette de raccordement (2 respectivement 2') .

3. Contrôleur de température selon l'une des revendications 1 ou 2, caractérisé en ce que la lame de ressort (7) est réalisée en acier à ressorts inoxydable.

4. Contrôleur de température selon l'une quelconque des revendications 1 à 3, caractérisé en ce qu'une gaine rétrécissable (10) entoure une languette de raccordement (2 respectivement 2'), la résistance CPT (6) ainsi que l'une des extrémités de la lame de ressort (7).

5. Contrôleur de température selon l'une quelconque des revendications 1 à 3, caractérisé en ce que la résistance CPT est bloquée latéralement au moyen d'un élément de matière plastique (13) en forme de pot.

6. Contrôleur de température selon la revendication 5, caractérisé en ce que l'élément en matière plastique (13) résiste à la chaleur.

7. Contrôleur de température selon l'une des revendications 5 ou 6, caractérisé en ce que le matériau de l'élément en matière plastique (13) suit la courbure (12) de la lame de ressort (7) sur le côté concave de celle-ci, tandis que le côté convexe de la courbure (12) est dégagé à l'intérieur de l'élément de retenue (13).
